# EUROPÄISCHE PATENTSCHRIFT

(11) **EP 3 723 880 B1**
(45) Veröffentlichungstag und Bekanntmachung des Hinweises auf die Patenterteilung: **03.07.2024**
(21) Anmeldenummer: 18825899.0
(22) Anmeldetag: 07.12.2018
(51) Int. Cl.: A63F 7/36, A63H 33/08

(54) **BAUSTEIN UND BAUSTEINSET FÜR EINE MURMELBAHN UND MURMELBAHN MIT EINEM SOLCHEN BAUSTEIN ODER EINEM SOLCHEN BAUSTEINSET**
BLOCK AND SET OF BLOCKS FOR A MARBLE RUN, AND MARBLE RUN HAVING SUCH A BLOCK OR SUCH A SET OF BLOCKS
ÉLÉMENT DE CONSTRUCTION ET ENSEMBLE D'ÉLÉMENTS DE CONSTRUCTION POUR UN CIRCUIT À BILLES PRÉSENTANT UN TEL ÉLÉMENT DE CONSTRUCTION OU UN TEL ENSEMBLE D'ÉLÉMENTS DE CONSTRUCTION

(30) Priorität: 11.12.2017 DE 202017006419 U; 12.12.2017 DE 202017006559 U; 09.01.2018 DE 202018000191 U
(43) Veröffentlichungstag der Anmeldung: 21.10.2020
(73) Patentinhaber: Meinbaukasten GmbH, 10625 Berlin (DE)
(72) Erfinder: JÜLICH, Kristian, 10625 Berlin (DE)
(74) Vertreter: Witte, Weller und Partner Patentanwälte mbB Stuttgart
(86) Internationale Anmeldenummer: PCT/EP2018/084014
(87) Internationale Veröffentlichungsnummer: WO 2019/115400

(56) Entgegenhaltungen:
- DE-U1-202010 006 852
- GB-A- 956 263
- US-A- 5 344 143

## Beschreibung

### ANWENDUNGSGEBIET UND STAND DER TECHNIK

Die Erfindung betrifft den Bereich der Murmelbahnen aus einzelnen Bausteinen, also von flexibel aufbaubaren Murmelbahnen, bei denen die Murmelrinne durch eine Vielzahl unterschiedlicher Bausteine gebildet wird, die derart relativ zueinander positioniert werden, dass sie gemeinsam diese Murmelrinne bilden, entlang derer anschließend Murmeln oder andere rollfähige Elemente rollen können.

Aus der EP 2 384 797 B1 ist eine solche Murmelbahn bereits bekannt. Auch ist unter dem Markennahmen "Hubelino" ein Murmelbahnsystem bekannt, welches Verwandtschaft zur hier erfindungsgegenständlichen Murmelbahn aufweist.

Diese Murmelbahnen sowie erfindungsgemäße Murmelbahnen können in der Art zusammengebaut werden, die beispielsweise von den Spielzeugsystemen LEGO und DUPLO bekannt sind. Die Bausteine weisen hierfür Kopplungsnoppen an der Oberseite und/oder Kopplungslöcher an der Unterseite auf, deren Anordnung einer horizontalen zweidimensionalen Rasterung mit in Längs- und Querrichtung gleichbleibendem Grundmaß folgt. Die Kopplungslöcher sind dabei zur kraftschlüssig klemmenden Aufnahme von Kopplungsnoppen ausgebildet. Die bekannten Systeme und vorzugweise auch erfindungsgemäße Systeme weisen neben dem einheitlichen horizontalen Grundmaß auch ein einheitliches Standard-Höhenmaß auf.

Weitere Murmelbahnsysteme mit Kopplungsnoppen und Kopplungslöchern sind aus der US 5344143 A sowie der DE 202010006852 U1 bekannt. Ein anderweitiges modulares Murmalbahnsystem ist aus der GB 956263 A bekannt.

Die bisher bekannten Systeme sind in Hinblick auf die Stabilität des Systems, in Hinblick auf die Flexibilität der möglichen Bauweisen und in Hinblick auf den Spielspaß noch verbesserungsfähig.

### AUFGABE UND LÖSUNG

Aufgabe der Erfindung ist es, die Nachteile des Standes der Technik zu vermindern.

Die der Erfindung zugrunde liegende Aufgabe wird erstens durch einen Rinnenbaustein für eine Murmelbahn gelöst, der zur Kopplung an korrespondierend ausgestaltete weitere Bausteine der Murmelbahn ausgebildet ist. Er weist hierzu eine Mehrzahl von nach oben weisenden Kopplungsnoppen und nach unten weisenden Kopplungslöchern auf, die einer horizontalen zweidimensionalen Rasterung mit in Längs- und Querrichtung gleichem Grundmaß folgend angeordnet sind, wobei die Kopplungslöcher zur kraftschlüssig klemmenden Aufnahme von zu den Kopplungsnoppen des Rinnenbausteins gleichartigen Kopplungsnoppen ausgebildet sind.

Der Rinnenbaustein verfügt über eine Murmelrinne mit einem ersten Rinnenende und einem zweiten Rinnenende, wobei an beiden Rinnenenden seitlich versetzt zur Murmelrinne Kopplungsabschnitte vorgesehen sind, die mit jeweils mindestens einer Kopplungsnoppe und/oder mindestens einem Kopplungsloch versehen sind.

Der Rinnenbaustein verfügt über einen Mittelteil zwischen den endseitigen Kopplungsabschnitten, der frei von Kopplungsnoppen und frei von Kopplungslöchern ist.

Bei einem solchen erfindungsgemäßen Rinnenbaustein ist somit vorgesehen, dass dieser an einem der Enden oder beiden Enden der Murmelrinne jeweils mindestens auf einer Seite der Rinne einen Kopplungsabschnitt aufweist, der mittels Kopplungslochs auf einem darunter liegenden Baustein der Murmelbahn befestigt werden kann und/oder der mittels mindestens eine Kopplungsnoppe die Anbringung von auf dem Rinnenbaustein aufzusetzenden Bausteinen gestattet. Wenn der oder die Kopplungsabschnitte an der Unterseite Kopplungslöcher seitlich versetzt zur Murmelrinne aufweisen, kann ein besonders guter Halt am darunter liegenden Baustein erreicht werden. Es hat sich gezeigt, dass die Stabilität bedeutend höher ist, als wenn nur unterhalb der Murmelrinnen solche Kopplungslöcher vorgesehen sind.

Wenn der oder die Kopplungsabschnitte an der Oberseite Kopplungsnoppen seitlich versetzt zur Murmelrinne aufweisen, so können diese als Befestigungsmittel für Strukturen dienen, die oberhalb des Rinnenbausteins vorgesehen sind. Solche Befestigungsmittel könnten zwar auch über zusätzliche Bausteine neben dem Rinnenbaustein realisiert sein. Die bauliche Stabilität ist durch die Integration in den Rinnenbaustein jedoch erheblich verbessert.

Sowohl Kopplungslöcher an der Unterseite als auch Kopplungsnoppen an der Oberseite der Kopplungsabschnitte sind darüber hinaus geeignet, aneinander stirnseitig anliegende Rinnenbausteine miteinander zu verbinden. Hierdurch lässt sich eine hohe Stabilität erzielen, die ungewollten Versatz und Störungen des Murmelrollens zwischen den Bausteinen vermeidet. Insbesondere kann die Verbindung durch ein auf den Kopplungsnoppen zweier Rinnenbausteine angebrachtes bogenförmiges Teil geschaffen werden. Diese Kopplungsmöglichkeit der erfindungsgemäßen Rinnenbausteine erlaubt es insbesondere auch, mehrere Rinnenbausteine zu einer gemeinsamen stabilen Brücke zu verbinden.

Die genannten Kopplungsabschnitte können die Höhe eines Standard-Höhenmaßes haben, was vorzugsweise auch die Höhe der Murmelrinne und des Rinnenbausteins als Ganzem ist. Besonders bevorzugt ist allerdings eine Gestaltung, bei der die Kopplungsabschnitte eine geringere Höhe aufweisen, insbesondere ein und zwei Drittel des Standard-Höhenmaßes. Dies gestattet es, durch weitere aufgesetzte Bausteine, die in Hochrichtung die Murmelrinne und die Rinnenbausteine als Ganzes nicht überragen, mehrere Rinnenbausteine miteinanderzu verbinden.

Auch möglich ist eine Gestaltung, bei der mindestens ein seitlich versetzt zur Murmelrinne angeordneter Kopplungsabschnitt des Rinnenbausteins und vorzugsweise alle Kopplungsabschnitte des Rinnenbausteins derart ausgebildet ist/sind, dass der Kopplungsabschnitt in Vertikalrichtung beabstandet zu einer tiefsten Ebene des Rinnenbauteins angeordnet ist. Dies kann insbesondere durch einen Kopplungsabschnitt realisiert sein, dessen Höhe (ohne Kopplungsnoppen) nur ein Drittel des Standard-Höhenmaßes beträgt und von einer Oberseite des Rinnenbausteins (ohne Berücksichtigung der dortigen Kopplungsnoppen) und von einer Unterseite des Rinnenbausteins jeweils um ein Drittel des Standard-Höhenmaßes beabstandet ist. Vorteil einer solchen Gestaltung ist es, dass oberhalb und/oder unterhalb der vergleichsweise flachen Kopplungsabschnitte Kopplungsbausteine angesetzt werden können, um eine koppelnde Verbindung zu einem angrenzenden Rinnenbaustein herzustellen, ohne dass hierdurch die Gesamthöhe des Rinnenbausteins mitsamt einem solchen Kopplungsbaustein die Höhe des separaten Rinnenbausteins übersteigt.

Die Murmelrinne erstreckt sich zwischen mindestens zwei Rinnenenden, wobei sie sich erfindungsgemäß über den genannten Mittelteil erstreckt, im Bereich dessen keine Kopplungslöcher und insbesondere keine Kopplungsnoppen vorgesehen sind. Dieser Mittelteil weist, bezogen auf eine Mittellinie der Murmelrinne, mindestens die Länge des einfachen Grundmaßes auf, vorzugsweise mindestens des zweifachen und insbesondere vorzugsweise mindestens des vierfachen Grundmaßes.

Der Mittelteil kann aufgrund der Freiheit von seitlich zur Murmelrinne vorgesehenen Noppen gleichsam nur aus der Murmelrinne selbst bestehen. Insbesondere kann der Rinnenbaustein in diesem Mittelteil zumindest abschnittsweise einen Querschnitt quer zur Erstreckungsrichtung der Murmelrinne aufweisen, der alleine durch einen Rinnenquerschnitt im Wesentlichen gleichmäßiger Materialdicke gebildet wird, wobei der Rinnenquerschnitt vorzugsweise kreisabschnittsförmig oder schalenförmig ist.

Als Rinnenquerschnitt von im Wesentlichen gleichmäßiger Materialdicke wird auch verstanden, wenn die Materialdicke nicht um mehr als 30% variiert oder wenn hier die Materialdicke einheitlich geringer als 2 mm ist.

Der Mittelteil verleiht den Bausteinen in ästhetischer Hinsicht ein hohes Maß an Leichtigkeit, wobei dies auch von funktionaler Bedeutung ist. Da es bei einer Murmelbahn gewünscht ist, den Weg der Murmel möglichst vollständig mit den Augen verfolgen zu können, sind die vergleichsweise filigranen Mittelteile von Vorteil, da man an ihnen vorbei auf untere Ebenen der Murmelbahn schauen kann.

Vorzugweise weist der erfindungsgemäße Rinnenbaustein an mindestens einem Rinnenende, vorzugsweise an beiden Rinnenenden, beidseitig der Murmelrinne jeweils einen Kopplungsabschnitt auf, der mit mindestens einer Kopplungsnoppe und/oder mindestens einem Kopplungsloch versehen ist. Insbesondere kann der Rinnenbaustein symmetrisch ausgebildet sein und an beiden Enden der Murmelrinne jeweils einen oder jeweils zwei spiegelbildlich gestaltete Kopplungsabschnitte aufweisen. Die symmetrische Bauweise erleichtert Kindern den Aufbau solcher Murmelbahnen.

Die Kopplungsabschnitte beidseitig der Murmelrinne sind vorzugsweise an der Unterseite durch einen Verbindungsabschnitt derart miteinander verbunden und mit Kopplungslöchern ausgestattet, dass sie die Kopplung sowohl seitlich versetzt zur Murmelrinne als auch unter der Murmelrinne gestatten.

Solche beidseitig der Murmelrinne und an der Unterseite verbundenen Kopplungsabschnitte erhöhen nochmals die Stabilität, da die Befestigung des Rinnenbausteins auf einer Unterkonstruktion im Bereich von vergleichsweise vielen Noppen der Unterkonstruktion erfolgen kann. Zudem erhält der Baustein auch eine höhere innere Stabilität, da ein Abbrechen der Kopplungsabschnitte vom eigentlichen Rinnenabschnitt, der die Murmelrinne begrenzt, weniger leicht erfolgen kann.

Insbesondere vorzugsweise ist mindestens ein Kopplungsabschnitt an der Oberseite des Rinnenbausteins mit genau einer Kopplungsnoppe versehen, wobei vorzugsweise an beiden Rinnenenden jeweils beidseitig der Murmelrinne jeweils ein Kopplungsabschnitt mit jeweils genau einer Kopplungsnoppe vorgesehen ist.

Zwar ist es von Vorteil, wenn an der Oberseite auf jeder Seite der Murmelrinne zwei Kopplungsnoppen zur Verfügung stehen. Jedoch werden bei üblicher Bauweise die erfindungsgemäßen Rinnenbausteinen stirnseitig aneinander anliegend verbaut, so dass sie durch jeweils einen Kopplungsabschnitt mit jeweils einer Kopplungsnoppe zwei nebeneinander liegende Kopplungsnoppen zum Aufbau weiterer Bausteine sowie zur stabilisierten Verbindung der beiden Rinnenbausteine zur Verfügung stellen.

Möglich ist es aber auch, dass mindestens ein Kopplungsabschnitt mit mindestens zwei Kopplungsnoppen versehen ist. So könnten beispielsweise in und/oder quer zur Erstreckungsrichtung jeweils zwei Kopplungsnoppen vorgesehen sein, so dass an der Oberseite des Kopplungsabschnittes 1 × 2, 2 × 1 oder 2 x 2 Kopplungsnoppen zum Anbau weiterer Bausteine zur Verfügung stehen.

Der Rinnenbaustein kann als Geradenbaustein ausgebildet sein, so dass er projiziert auf eine Horizontalebene eine geradlinige Erstreckung aufweist. Da ein solcher Rinnenbaustein an beiden Enden der Murmelrinne beidseitig Kopplungsabschnitte aufweist, ergibt sich insgesamt eine Art Knochenform des Bausteins.

Die Murmelrinne eines solchen Geradenbausteins kann ein einheitliches Niveau aufweisen. Alternativ kann die Murmelrinne ein von einem Rinnenende zum anderen Rinnenende variierendes Niveau aufweisen, insbesondere ein stetig fallendes oder steigendes Niveau. Unter stetig wird dabei verstanden, dass der Baustein nicht Steigungs- und Gefälleabschnitte aufweist, sondern entweder nur Steigungsabschnitte und ggf. ebene Abschnitte oder nur Gefälleabschnitte und ggf. ebene Abschnitte. Es sind aber auch Geradenbausteine möglich, die entlang der Erstreckungsrichtung der Murmelrinne einfach oder wiederholt ein fallendes und steigendes Niveau aufweisen. So kann beispielsweise eine Art Hügel oder Senke vorgesehen sein, die die Murmel zwischendurch verlangsamt und dann wieder beschleunigt, oder zunächst beschleunigt und dann wieder verlangsamt.

Der Rinnenbaustein kann als Kurvenbaustein ausgebildet sein, wobei er bezogen auf eine Horizontalebene eine um 90° gekrümmten Erstreckung aufweist

Wie auch der beschriebene Geradenbaustein kann ein solcher Kurvenbaustein ein einheitliches Niveau oder ein von einem Rinnenende zum anderen Rinnenende variierendes Niveau aufweisen, insbesondere ein stetig fallendes oder ein entlang der Erstreckungsrichtung der Murmelrinne einfach oder wiederholt fallendes und steigendes Niveau.

Beim Kurvenbaustein ist es auch möglich, die Murmelrinne als Steilkurvenrinne auszugestalten mit einer außenseitigen Rinnenwandung, die die innenseitige Rinnenwandung übersteigt. Der Rinnengrund kann dabei ein einheitliches oder im Mittelteil leicht angehobenes Niveau aufweisen. Insbesondere bei Kurvenbausteinen mit Gefälle kann die Steilkurvengestaltungvon Vorteil sein.

Bei einer besonderen Gestaltung eines erfindungsgemäßen Rinnenbausteins kann vorgesehen sein, dass der von Kopplungsnoppen und Kopplungslöchern freie Mittelteil als flexibler Mittelteil gestaltet ist, der zerstörungsfrei eine plastische und/oder elastische Verformung gestattet, durch die die Kopplungsabschnitte an den beiden Rinnenenden in mindestens zwei möglichen Relativstellungen positionierbar sind, die um mindestens das einfache Grundmaß in Längsrichtung oder Querrichtung voneinander abweichen. Auch die Anbringung in vertikal um mindestens ein Standard-Höhenmaß gegeneinander versetzten Relativstellungen wird dadurch ermöglicht.

Der flexible Mittelteil kann durch die Materialwahl, insbesondere jedoch durch beidseitige und vorzugsweise alternierende Einschnitte im Mittelteil die erforderliche Flexibilität erhalten. So ist es möglich, einen solchen Rinnenbaustein zumindest begrenzt flexibel einzusetzen, indem die Kopplungsabschnitte an beiden Enden in Hochrichtung oder in Querrichtung in verschiedenen Relativstellungen auf einer Unterkonstruktion befestigt werden können. Bei ausreichender Flexibilität kann der Rinnenbaustein wahlweise als Geradenbaustein oder als Kurvenbaustein verwendet werden.

Eine besondere Bauweise eines erfindungsgemäßen Rinnenbausteins sieht vor, dass mindestens einer der Kopplungsabschnitte im Bereich eines Rinnenendes einen Kopplungsüberhang aufweist, der sich in Erstreckungsrichtung über das Rinnenende hinaus erstreckt und der über mindestens eine Kopplungsnoppe und/oder über mindestens ein Kopplungsloch verfügt.

Ein solcher Kopplungsüberhang erstreckt sich somit am jeweiligen Ende über das Ende der Murmelrinne hinaus. Er erlaubt es, an den Kopplungsabschnitt eines angrenzenden Rinnenbausteins über mindestens eine Kopplungsnoppen und ein Kopplungsloch unmittelbar an einen nächsten Rinnenbaustein angekoppelt zu werden, so dass es keine gesonderten Kopplungsbausteine braucht.

Besonders von Vorteils ist es dabei, wenn mindestens ein zweiter Kopplungsabschnitt des Rinnenbausteins im Bereich des gleichen oder des gegenüberliegenden Rinnenendes eine Formgebung, insbesondere mit einer Art Aussparung, aufweist, die zur Ankopplung eines solchen Kopplungsüberhangs geeignet ist, so dass der Kopplungsüberhang an diesem zweiten Kopplungsabschnitt unter bündigem Anschluss der Murmelrinnen ankoppelbar ist.

Dabei ist eine erste Variante denkbar, bei der zwei Kopplungsabschnitte am gleichen Rinnenende über einen Kopplungsüberhang verfügen und bei der die beiden Kopplungsabschnitte am anderen Rinnenende eine zur Aufnahme dessen vorgesehene Formgebung bzw. Aussparung aufweisen. Bei einer zweiten Variante sind dagegen die beiden Kopplungsabschnitte am gleichen Rinnenende gegensätzlich ausgebildet, was dazu führt, dass beide gekoppelten Rinnenbausteine sich im Kopplungsbereich gegenseitig untergreifen und von unten stützen. Dies erhöht die Stabilität der Kopplung.

Auch möglich ist eine Gestaltung eines erfindungsgemäßen Rinnenbausteins mit Kopplungsabschnitten, bei der die Kopplungsabschnitte im Bereich beider Rinnenenden einen Kopplungsüberhang aufweisen. Diese Kopplungsüberhänge beider Kontaktabschnitte verfügen über mindestens eine Kopplungsnoppe und/oder über mindestens ein Kopplungsloch.

Ein solcher Rinnenbaustein mit beidseitigen Kopplungsüberhängen kann besonders vorteilhaft als abschließendes Bauteil in einer durch anderen Rinnenbausteine definierte Lücke eingesetzt werden. Insbesondere vorzugsweise haben die beidseitigen Kopplungsüberhänge nach unten weisende Kopplungslöcher. Insbesondere vorzugsweise sind an beiden Rinnenenden jeweils zwei Kopplungsüberhänge beidseitig der Murmelrinne vorgesehen. Korrespondierend mit einem solchen Rinnenbaustein mit beidseitigen Kopplungsüberhängen an beiden Enden der Rinne können im Rahmen eines Bausteinsets auch Rinnenbausteine vorgesehen sein, die an beiden Rinnenenden über keinerlei Kopplungsüberhänge verfügen, jedoch Kopplungsabschnitte einer Formgebung aufweisen, die es an beiden Rinnenenden gestattet, dass die beschriebenen Rinnenbausteine mit beidseitigen Kopplungsüberhängen unter Bildung einer gemeinsamen Rinne direkt angekoppelt werden können.

Die Erfindung betrifft darüber hinaus und insbesondere als Alternative zu den beschriebenen Rinnenbausteinen auch einen Rinnenbaustein für eine Murmelbahn, der zur Kopplung an korrespondierend ausgestaltete weitere Bausteine der Murmelbahn ausgebildet ist, wobei er hierzu eine Mehrzahl von nach oben weisenden Kopplungsnoppen und nach unten weisenden Kopplungslöchern aufweist, die einer horizontalen zweidimensionalen Rasterung mit in Längs- und Querrichtung gleichem Grundmaß folgend angeordnet sind, wobei die Kopplungslöcher zur kraftschlüssig klemmenden Aufnahme von zu den Kopplungsnoppen des Rinnenbausteins gleichartigen Kopplungsnoppen ausgebildet sind.

Dieser Rinnenbaustein verfügt entsprechend dem oben beschriebenen Rinnenbaustein über eine Murmelrinne mit einem ersten Rinnenende und einem zweiten Rinnenende. Dabei ist am ersten Rinnenende als Besonderheit ein Kopplungsbereich mit einem Kopplungsfortsatz vorgesehen, der sich bezogen auf eine Horizontalebene fluchtend zur Murmelrinne über das Ende der Murmelrinne hinaus erstreckt und in Vertikalrichtung unterhalb der Murmelrinnen angeordnet ist, wobei der Kopplungsfortsatz zur Ankopplung eines weiteren Rinnenbausteins über mindestens eine Kopplungsnoppe verfügt.

Korrespondierend hierzu verfügt der Rinnenbaustein an einem zweiten Rinnenende über einen weiteren Kopplungsbereich mit Kopplungslöchern unterhalb der Murmelrinne, die derart angeordnet sind, dass sie an die Kopplungsnoppen des genannten Kopplungsfortsatzes eine baugleichen Rinnenbausteins unter bündiger Verbindung der jeweiligen Murmelrinnen ankoppelbarsind.

Die beschriebenen Bauweise stellt Bausteine zur Verfügung, die einerseits sehr schmal ausgebildet sein können, da sie nicht zwingend oben beschriebene Kopplungsabschnitte neben der Murmelrinne aufweisen müssen, die jedoch dennoch direkt aneinander ankoppelbar sind, so dass ein schneller Aufbau der Murmelbahn möglich ist und zu starker Versatz zwischen den Murmelrinnen aneinander angrenzender Rinnenbausteine durch die direkte Kopplung der Rinnenbausteine vermieden wird.

Wenngleich diese Bauweise grundsätzlich auch bei Rinnensteinen Verwendung finden kann, die durchgehend von einem Rinnenende bis zum gegenüberliegenden Rinnenende über Kopplungsnoppen bzw. Kopplungslöcher verfügen, ist es von Vorteil, wenn auch ein solcher Rinnenbaustein in der oben beschriebenen Weise über einen Mittelteil zwischen den endseitigen Kopplungsbereichen verfügt, der frei von Kopplungsnoppen und vorzugsweise frei von Kopplungslöchern ist. Wie oben beschriebene entspricht die Länge dieses Mittelteils vorzugsweise mindestens dem einfachen Grundmaß und insbesondere vorzugsweise einem mehrfachen hiervon.

Insbesondere bei solchen Rinnenbausteinen mit dem beschriebenen Mittelteil ohne Kopplungsnoppen und vorzugsweise ohne Kopplungslöcher ist es von Vorteil, wenn die Kopplungsbereiche derart ausgebildet sind, dass sie beim Verbinden baugleicher Steine einen gemeinsamen Kopplungsbereich bilden, der in Erstreckungsrichtung der Murmelrinnen hintereinander zwei nach unten weisende Kopplungslöcher aufweist, wobei der gemeinsame Kopplungsbereich vorzugsweise auch quer zur Erstreckungsrichtung der Murmelrinnen nebeneinander zwei Kopplungslöcher und somit insgesamt vier Kopplungslöcher aufweist.

Der gemeinsame Kopplungsbereich mit der bevorzugten Anzahl von genau 2 x 2 Kopplungslöchern wird als besonders vorteilhaft angesehen, da zur Stützung eines solchen Kopplungsbereichs in ästhetisch besonders schöner Weise eine Säule aus den sehr üblichen Bausteinen mit einer Oberseite von 2x2 Kopplungsnoppen Verwendung finden kann.

Insbesondere vorzugsweise werden alle Kopplungslöcher des gemeinsamen Kopplungsbereichs alleine durch einen der Rinnenbausteine gebildet.

Wie eingangs bereits erläutert wurde, sind die erfindungsgemäß zu verwendenden Bausteine in Art von LEGO- oder DUPLO-Steinen ausgestaltet, was die Verwendung von Kopplungsnoppen und Kopplungslöchern und deren klemmendes Zusammenwirken angeht.

Vorzugsweise sind die Bausteine zudem mit einem dieser Systeme unmittelbar kompatibel, so dass Unterkonstruktionen aus den Steinen dieser oder ähnlicher Systeme gebaut werden können. Für Kompatibilität mit dem LEGO-System beträgt das Grundmaß 8 mm und für Kompatibilität mit dem DUPLO-System 16 mm. Die Kopplungsnoppen, die vorzugsweise eine kreiszylindrische Grundform aufweisen, liegt der Außendurchmesser für LEGO-Kompatibilität bei 4,8 mm und für DUPLO-Kompatibilität bei 9,6 mm.

Die maximale lichte Breite der Murmelrinne beträgt quer zur Erstreckungsrichtung vorzugsweise zwischen dem 1,6-fachen und dem 2-fachen des Grundmaßes, so dass die Breite eines Rinnenbausteins am Rinnenende mit zwei beidseitig der Murmelrinne angeordneten Kopplungsabschnitten dem vierfachen Grundmaß entspricht.

Das Standard-Höhenmaß ist vorzugsweise entsprechende LEGO bzw. DUPLO entweder 9,6 mm oder 19,2 mm. Die beschriebenen Kopplungsabschnitte versetzt zur Murmelrinne weisen vorzugsweise dieses Standard-Höhenmaß oder ein Drittel dessen als Höhe (ohne Kopplungsnoppen) auf.

Wie auch bei den bekannten LEGO- und DUPLO-Systemen bestehen die Bausteine vorzugsweise vollständig oder überwiegend aus Kunststoff, insbesondere aus ABS, Polycarbonat oder Polyamid.

Die verschiedenen beschriebenen Bausteine im Sinne dieser Erfindung sind vorzugsweise einstückige Körper, die nicht zerstörungsfrei zerlegbar sind.

Die Erfindung betrifft auch eine Murmelbahn, die über eine Mehrzahl von Bausteinen verfügt, die zumindest teilweise eine Murmelrinne aufweisen, wobei die Bausteine zur Kopplung an korrespondierend ausgestaltete weitere Bausteine der Murmelbahn ausgebildet sind, wobei sie hierzu eine Mehrzahl von nach oben weisenden Kopplungsnoppen und/oder nach unten weisenden Kopplungslöchern aufweist, die einer horizontalen zweidimensionalen Rasterung mit in Längs- und Querrichtung gleichem Grundmaß folgend angeordnet sind, wobei die Kopplungslöcher zur kraftschlüssig klemmenden Aufnahme von zu Kopplungsnoppen ausgebildet sind.

Dabei umfasst eine erfindungsgemäße Murmelbahn mindestens einen Baustein oder mindestens ein Bausteinset nach oben beschriebener Art.

Eine solche Murmelbahn verfügt üblicherweise über mindestens eine Murmel, vorzugsweise über mehrere Murmeln. Wenngleich die Verwendung der beschriebenen Bausteine mit kugelförmigen Murmeln das primäre Anwendungsfeld der Erfindung ist, sind Alternativen denkbar, so beispielsweise unrunde Rollkörper oder andere bewegliche Körper wie Miniaturfahrzeuge oder dergleichen.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind.
Fig. 1 und 2 zeigen eine aus Einzelbausteinen aufgebaute Murmelbahn, wobei zur besseren Erfassbarkeit in Fig. 2 eine Basisplatte der Murmelbahn ausgeblendet ist.
Fig. 3A und 3B zeigen einen geraden unteren Rinnenbaustein der Murmelbahn.
Fig. 4A und 4B zeigen einen geraden unteren Rinnenbaustein der Murmelbahn mit Gefälle.
Fig. 5A und 5B zeigen einen geraden unteren Rinnenbaustein der Murmelbahn mit alternativen Kopplungsabschnitten.
Fig. 6A und 6B zeigen einen geraden oberen Rinnenbaustein der Murmelbahn.
Fig. 7 zeigt die Kopplung eines unteren und eines oberen Rinnenbausteins zur Bildung einer umfänglich geschlossenen Röhrenstruktur.
Fig. 8A und 8B zeigen einen geraden unteren Rinnenbaustein mit flexiblem Mittelteil.
Fig. 9A und 9B zeigen einen unteren Rinnenbaustein der Murmelbahn mit weiter 90°-Kurve.
Fig. 10A und 10B zeigen einen unteren Rinnenbaustein der Murmelbahn mit enger 90°-Kurve und Gefälle.
Fig. 11A und 11B zeigen einen unteren Rinnenbaustein der Murmelbahn mit enger 90°-Kurve und alternativen Kopplungsabschnitten.
Fig. 12A und 12B zeigen einen oberen Rinnenbaustein der Murmelbahn mit enger 90°-Kurve und mit Gefälle.
Fig. 13A und 13B zeigen einen oberen Rinnenbaustein der Murmelbahn mit weiter 90°-Kurve und.
Fig. 14 bis 17 zeigen alternative Rinnenbausteine, deren Kopplungsabschnitte zumindest zum Teil mit Kopplungsüberhängen versehen sind.
Fig. 18 zeigt zwei Rinnenbausteine mit Kopplungsüberhängen in gekoppelter Form.
Fig. 19 zeigt einen Rinnenbaustein, dessen Kopplungsabschnitte flügelartig ausgebildet sind und sich nicht bis zu einer Unterseite des Rinnenbausteins erstrecken.
Fig. 20 zeigt einen Rinnenbaustein, der beidseitig mit Kopplungsüberhängen versehen ist.
Fig. 21 zeigt einen Rinnenbaustein, der beidseitig mit vergleichsweise kleinen Kopplungsabschnitten versehen ist und der insbesondere mit dem Rinnenbaustein der Fig. 20 zusammenwirken kann.

### DETAILLIERTE BESCHREIBUNG DER AUSFÜHRUNGSBEISPIELE

Die Fig. 1 zeigt eine Murmelbahn 10, bestehend aus einer Grundplatte 20 und hierauf aufgebrachten Aufbauten aus Einzelbausteinen. In Fig. 2 sind die Aufbauten 30 ohne Grundplatte 20 zur besseren Erfassbarkeit dargestellt.

Die verschiedenen Bausteine und die Grundplatte sind miteinander über ein Kopplungssystem verbunden, welches von verschiedenen Spielzeugsystemen wie insbesondere LEGO und DUPLO allgemein bekannt ist. Die Bausteine weisen nach unten gerichtete Kopplungslöcher bzw. nach oben gerichtete Kopplungsnoppen auf, die eine leichte Klemmverbindung miteinander bilden und so mit geringem Kraftaufwand fest zusammengefügt werden können, jedoch auch von einem Kind einfach wieder voneinander getrennt werden können. Die Kopplungslöcher und Kopplungsnoppen sind einem Grundraster folgend in Längs- und Querrichtung jeweils um ein Grundmaß G (im Falle von LEGO: 8 mm) oder ein ganzzahliges Vielfachen voneinander entfernt. Die Höhe der meisten dargestellten Steine stimmt mit einem Standard-Höhenmaß (Im Falle von LEGO: 9,6 mm) überein.

Die Aufbauten 30 der Murmelbahn sind aus einer Vielzahl unterschiedlicher Bausteine zusammengesetzt, wobei es sich zum Teil um Rinnenbausteine 100, 110, 120, 140, 150, 240, 220 mit einer nach oben offenen Murmelrinne handelt. Andere Bausteine 130, 190, 250 bilden eine Abdeckung für Murmelrinnen. Wieder andere Bausteine 210, 230 mit Anbauteilen 214, 234 bzw. Eingriffsbausteine 200 sind so angeordnet, dass sie mit Murmeln 40 in der Murmelrinne zusammenwirken. Eine Vielzahl weiterer Bausteine 50, 60, 62 bilden den Unterbau bzw. den Überbau unter bzw. über Bausteinen mit Murmelrinne.

Wie bereits anhand der Fig. 2 ersichtlich ist, sind die meisten Bausteine mit nach oben offener Murmelrinne bzw. nach unten offener Murmelrinne derart ausgebildet, dass sie eine knochenähnliche Form aufweisen. An einen schlanken Mittelteil, der lediglich durch die Wandungen der Murmelrinne gebildet wird, schließen sich an beiden Enden und jeweils auf beiden Seiten der Murmelrinne Kopplungsabschnitte an.

Insbesondere an den genannten Kopplungsabschnitten der in etwa knochenförmigen Rinnenbausteine sind die beschriebenen Kopplungslöcher und Kopplungsnoppen vorgesehen. Dies gestattet es, solche Rinnenbausteine über von unten oder von oben angebrachte Verbindungssteine 60, 62 miteinander zu koppeln und so eine feste Verbindung herzustellen, die auch in der aus Fig. 2 gut ersichtlichen Weise den Aufbau langgestreckter Brücken gestattet.

Die konkrete Murmelbahn 10 der Fig. 1 und 2 ist als lediglich exemplarisch zu verstehen, um den Zusammenbau erfindungsgemäßer Bausteine und Bausteinsets zu verdeutlichen. Insbesondere bei größeren und in höherem Maße verschachtelten Murmelbahnen sind die erfindungsgemäßen Bausteine und Bausteinsets vorteilhaft.

Anhand der folgenden Figuren sind Bausteine der Murmelbahn 10 sowie weitere Bausteine, die hier zusätzlich Verwendung finden könnten, im Detail erläutert.

Die Fig. 3A und 3B zeigen einen einfachen Rinnenbaustein 100, der über eine geradlinige Murmelrinne 72 verfügt. Im Bereich der Enden 74A, 74B der Murmelrinne 72 sind beidseitig der Murmelrinne 72 Kopplungsabschnitte 70 vorgesehen, die nach oben weisend jeweils über eine Kopplungsnoppe 80 verfügen und nach unten weisend jeweils über ein Kopplungsloch 82 verfügen. Diese Kopplungsabschnitte 70 weisen die Grundfläche auf, die dem Grundmaß G im Quadrat entspricht, und eine Höhe, die dem Standard-Höhenmaß H entspricht. An der Unterseite sind die Kopplungsabschnitte 70 durch einen Verbindungsabschnitt 71 miteinander verbunden, so dass hier an jedem Ende jeweils vier Kopplungslöcher 82 vorgesehen sind.

In Erstreckungsrichtung in einem Mittelteil 76 zwischen den endseitigen Kopplungs- und Verbindungsabschnitten 70, 71 ist der Baustein schlank ausgebildet und besteht im Wesentlichen nur aus den unmittelbar die Murmelrinne bildenden Wandungen. Es ist somit eine leichte und blickdurchlässige Bauweise mit solchen Rinnenbausteinen 100 zu erzielen.

Die gegenüber der Murmelrinne 72 versetzten Kopplungsnoppen 80 an der Oberseite sind insbesondere zur Kopplung von Rinnenbausteinen aneinander gut geeignet und bieten darüber hinaus Ankopplungspunkte, um mit weiteren einfachen Steinen Strukturen bauen zu können, durch die höhere Ebenen von Rinnenbausteinen platziert werden können. Die versetzt zur Murmelrinne 72 vorgesehenen äußeren Kopplungslöcher 82 an der Unterseite des Rinnenbausteins 100 erlauben es, diesen besonders fest auf einer Grundplatte oder einer anderweitigen Unterkonstruktion zu befestigen.

Die Fig. 4A und 4B zeigen einen anders gearteten Rinnenbaustein 110. Auch dieser Rinnenbaustein bildet projiziert auf eine horizontale Ebene eine Gerade. Die Murmelrinne 72 dieses Bausteins ist jedoch mit einem Gefälle versehen, so dass die Kopplungsabschnitte 70 an den gegenüberliegenden Enden des Rinnenbausteins 110 um eine Standard-Höheneinheit H gegeneinander versetzt sind. Eine bezogen auf Fig. 4A von der linken Seite eintretende Murmel 40 wird in der Murmelrinne 72 daher beschleunigt.

Die Fig. 5A und 5B zeigen einen alternativen Rinnenbaustein 120, der ebenso wie der Rinnenbaustein 100 gerade und eben ausgebildet ist. Allerdings sind die Kopplungsabschnitte 70 hier jeweils mit zwei Kopplungsnoppen 80 versehen, was im Einzelfall zum Anbau von Zusatzelementen wie der im Weiteren noch erläuterten Sprungschanze von Vorteil sein kann.

Die Fig. 6A und 6B zeigen einen oberen Rinnenbaustein 130, der die gleiche Länge und Grundform wie der Rinnenbaustein 100 der Fig. 3A und 3B aufweist. Allerdings ist die Murmelrinne 73 hier nach unten offen, so dass der Rinnenbaustein 130 abweichend vom Rinnenbaustein 100 an jedem Ende vier nach oben weisende Kopplungsnoppen 80, jedoch nur zwei nach unten weisende Kopplungslöcher 82 aufweist.

Dieser Baustein ist primär zum Zusammenwirken mit einem Rinnenbaustein entsprechend dem Rinnenbaustein 100 ausgebildet. Fig. 7 zeigt, wie die Rinnenbausteine zusammengefügt werden, so dass sie eine umfänglich geschlossene Röhre bilden. Diese kann insbesondere dort in der Murmelbahn 10 verwendet werden, wo die Murmel 40 besonders schnell oder unkontrolliert ist, um ein Herausspringen der Murmel 40 zu vermeiden.

Die Fig. 8A und 8B zeigen einen besonderen Rinnenbaustein 140, dessen Besonderheit darin liegt, dass im Mittelteil 76 die Murmelrinne mit beidseitigen Einschnitten 78 versehen ist. Dies gestattet es, diesen Rinnenbaustein flexibel einzusetzen. So können die Kopplungsabschnitte 70 an den beiden Enden im Grundraster versetzt zueinander an darunterliegende Bausteine angekoppelt werden. Auch ist es möglich, entsprechend der Darstellung der Fig. 2, einen solchen flexiblen Rinnenbaustein als Kurve zu verwenden und die Kopplungsabschnitte 70 um 90° gegeneinander gedreht auf einer Unterkonstruktion zu befestigen.

Die Fig. 9A und 9B zeigen einen starr als 90°-Kurve ausgestalteten Rinnenbaustein, der im Übrigen bezüglich seiner Kopplungsabschnitte 70 mit beispielsweise dem Rinnenbaustein 100 der Fig. 3A und 3B übereinstimmt.

Die Fig. 10A und 10B zeigen wiederum einen Kurvenbaustein 160, wobei dieser ähnlich dem Rinnenbaustein 110 mit einem Gefälle versehen ist. Es handelt sich gleichsam um eine Beschleunigungskurve.

Die Fig. 11A und 11B zeigen eine alternative Gestaltung, bei der wiederum, entsprechend den Fig. 5A und 5B, die Kopplungsabschnitte 70 mit jeweils zwei Kopplungsnoppen 80 versehen sind.

Die Fig. 12A und 12B sowie 13A und 13B zeigen ähnlich der Fig. 6A und 6B obere Rinnenbausteine 180, 190 mit nach unten offenen Murmelrinnen 73, die auf korrespondierend geformte untere Rinnenbausteine 150, 170 bestimmungsgemäß aufgesetzt werden, um eine röhrenförmige Rinne gemeinsam zu bilden.

Die Fig. 14 bis 18 zeigen weitere untere Rinnenbausteine 300, 310, 320, 330, deren Besonderheit darin liegt, dass ihre Kopplungsabschnitte 70 zum Teil über Kopplungsüberhänge 73 verfügen, die die Murmelrinne 72 in Erstreckungsrichtung überragen.

Im Falle des Rinnenbausteins 300 der Fig. 14 sind zwei Kopplungsüberhänge 73 an der gleichen Seite des Rinnenbausteins 300 vorgesehen. Am gegenüberliegenden Ende sind die Kopplungsnoppen 80 etwas vertieft angebracht, dass die Kopplungsüberhänge eines gleichartigen Kopplungsbausteins 300 aufgrund der vertieften Anordnung der Kopplungsnoppen 80 unter bündiger Verbindung der Murmelrinnen 72 aneinander angeschlossen werden können. Fig. 18 zeigt eine solche Verbindung.

Im Falle des Rinnenbausteins 310 der Fig. 15 sind an beiden Enden der Murmelrinne 72 Kopplungsüberhänge 73 vorgesehen, an einem Ende oben, am anderen Ende unten. Zusätzlich sind am vorderen Ende die Kopplungsnoppen 80 abgesenkt und am hinteren Ende die Kopplungslöcher 82 angehoben, so dass mehrere solche Bausteine wiederum unter bündiger Anbindung der Murmelrinnen aneinander angeschlossen werden können und dabei die Kopplung mit Kopplungsnoppen 80 und Kopplungslöchern auf unterschiedlicher Höhe erfolgt. Dies erhöht die Stabilität.

Im Falle des Rinnenbausteins 320 der Fig. 16 sind die Kopplungsabschnitte entsprechend dem Rinnenbaustein 310 beschaffen, wobei allerdings an jedem Rinnenende zwei unterschiedlich ausgebildete Kopplungsabschnitte 70 vorgesehen sind. Hierdurch können gleichartige Rinnenbausteine 320 so verbunden werden, dass sie sich im Kopplungsbereich gegenseitig von unten stützen.

Im Falle des Rinnenbausteins 330 der Fig. 17 sind wiederum an beiden Enden der Murmelrinne 72 Kopplungsabschnitte 70 mit Kopplungsüberhängen 73 vorgesehen, wobei diese derart ausgebildet sind, dass die hinteren Kopplungsabschnitte 70 bei Kopplung gleichartiger Bausteine die vorderen Kopplungsabschnitte 70 ungestuft vollständig überdecken.

Anhand der Bausteine 370, 380, 390 der Figuren 19 bis 21 werden besondere Variationsmöglichkeiten verdeutlicht.

Der Baustein 370 gemäß Fig. 19 stellt eine Abwandlung zum Baustein 300 der Fig. 14 dar. Seine Besonderheit liegt darin, dass die Kopplungsabschnitte 70 sich nicht bis zur untersten Ebene des Bausteins 370 erstrecken, sondern hierzu ein Abstand verbleibt. Dies gestattet es einerseits, den Rinnenbaustein 370 in einer gegenüber umgebenden Strukturen leicht versenkten Anordnung zu platzieren. Des Weiteren gestattet es diese Gestaltung, nach Koppelung zweier baugleicher Rinnenbausteine 370 die hierbei verbundenen Kopplungsabschnitte im Falle größerer Belastungen, beispielsweise im Falle längerer Brückensegmente ohne Stützsäulen, mit zusätzlichen Kopplungselementen zu verstärken, ohne dass diese zusätzlichen Kopplungselemente die Gesamthöhe der Konstruktion gegenüber dem isolierten Rinnenbausteinen vergrößert.

Der Baustein 380 gemäß Fig. 20 stellt eine Variation zum Baustein 370 gemäß Fig. 19 dar. Hier sind die Kopplungsabschnitte 70 an beiden Rinnenenden 74A, 74B der Rinne 72 identisch ausgebildet und weisen entsprechend dem hinteren Ende des Bausteins 370 der Fig. 19 somit an beiden Enden jeweils zwei Kopplungsüberhänge 73 auf. Obwohl baugleiche Bausteine dieser Art nicht zur Bildung einer einheitlichen Murmelrinne direkt hintereinandergesetzt werden können, können solche Bausteine von Vorteil sein, da sie beispielsweise als abschließende Brückenelemente als letztes in eine hierfür verbliebene Lücke eingesetzt werden können.

Insbesondere können Sie auch alternierend kombiniert werden mit Bausteinen 390 entsprechend der Fig. 21. Diese Rinnenbausteine 390 sind ebenfalls Rinnenbausteine mit Murmelrinne 72 und Kopplungsabschnitten 70 an beiden Rinnenenden 74A, 74B. Dabei sind die Kopplungsabschnitte 70 an beiden Enden identisch und übereinstimmen mit dem vorderen Ende des Bausteins 370 der Fig. 19 ausgebildet.

Ähnlich dem Prinzip, welches zu den Bausteinen 350, 360 erläutert ist, können dementsprechend auch die Bausteine 380, 390 alternierend verwendet werden. Allerdings können auch mehrere Rinnenbausteine 390 miteinander verwendet werden, indem sie durch ergänzende Kopplungsbausteine verbunden werden, die die Kopplungsabschnitte 70 zweier hintereinander positionierter Rinnenbausteine 390 an der Unterseite und/oder der Oberseite miteinander koppeln.

## Patentansprüche

1. Rinnenbaustein (100, 110, 120, 140, 150, 160, 170, 220, 300, 310, 320, 330, 370, 380, 390) für eine Murmelbahn (10) mit den folgenden Merkmalen:
a. der Rinnenbaustein (100, 110, 120, 140, 150, 160, 170, 220, 300, 310, 320, 330, 370, 380, 390) ist zur Kopplung an korrespondierend ausgestaltete weitere Bausteine der Murmelbahn (10) ausgebildet, wobei er hierzu eine Mehrzahl von nach oben weisenden Kopplungsnoppen (80) und nach unten weisenden Kopplungslöchern (82) aufweist, die einer horizontalen zweidimensionalen Rasterung mit in Längs- und Querrichtung gleichem Grundmaß (G) folgend angeordnet sind, wobei die Kopplungslöcher (82) zur kraftschlüssig klemmenden Aufnahme von zu den Kopplungsnoppen (80) des Rinnenbausteins (100, 110, 120, 140, 150, 160, 170, 220, 300, 310, 320, 330, 370, 380, 390) gleichartigen Kopplungsnoppen (80) ausgebildet sind, und
b. der Rinnenbaustein (100, 110, 120, 140, 150, 160,170, 220, 300, 310, 320, 330, 300, 310, 320, 330, 370, 380, 390) verfügt über eine Murmelrinne (72) mit einem ersten Rinnenende (74A) und einem zweiten Rinnenende (74B), und
c. der Rinnenbaustein (100, 110, 120, 140, 150, 160,170, 220, 300, 310, 320, 330, 370, 380, 390) verfügt an beiden Rinnenenden (74A, 74B) seitlich versetzt zur Murmelrinne (72) über Kopplungsabschnitte (70), die mit jeweils mindestens einer Kopplungsnoppe (80) und/oder mindestens einem Kopplungsloch (82) versehen sind, und
d. der Rinnenbaustein (100, 110, 120, 140, 150, 160, 170, 220, 300, 310, 320, 330, 370, 380, 390) verfügt über einen Mittelteil (76) zwischen den endseitigen Kopplungsabschnitten (70), der frei von Kopplungsnoppen und vorzugsweise frei von Kopplungslöchern ist, und
e. der Rinnenbaustein (100, 110, 120, 140, 150, 160, 170, 220, 300, 310, 320, 330, 370, 380, 390) weist an beiden Rinnenenden (74A, 74B), beidseitig der Murmelrinne (72) jeweils einen Kopplungsabschnitt (70) auf, der mit mindestens einer Kopplungsnoppe (80) und/oder mindestens einem Kopplungsloch (82) versehen ist, wobei der Rinnenbaustein als knochenförmiger Rinnenbaustein ausgebildet ist.

2. Rinnenbaustein (100, 110, 120, 140, 150, 160, 170, 220, 300, 310, 320, 330, 370, 380, 390) nach Anspruch 1 mit dem folgenden zusätzlichen Merkmal:
a. die Kopplungsabschnitte (70) beidseitig der Murmelrinne (72) sind an der Unterseite derart miteinander verbunden und mit Kopplungslöchern (82) ausgestattet, dass sie die Aufnahme von Kopplungsnoppen (80) sowohl seitlich versetzt zur Murmelrinne (72) als auch unter der Murmelrinne (72) gestatten.

3. Rinnenbaustein (100, 110, 120, 140, 150, 160, 170, 220, 300, 310, 320, 330, 370, 380, 390) nach einem der Ansprüche 1 oder 2 mit dem folgenden zusätzlichen Merkmal:
a. mindestens ein Kopplungsabschnitt (70) ist an seiner Oberseite mit genau einer Kopplungsnoppe (80) versehen, wobei vorzugsweise an beiden Rinnenenden (74A, 74B) jeweils beidseitig der Murmelrinne (72) jeweils ein Kopplungsabschnitt (70) mit jeweils genau einer Kopplungsnoppe (80) vorgesehen ist.

4. Rinnenbaustein (100, 110, 120, 140, 150, 160, 170, 220, 300, 310, 320, 330, 370, 380, 390) nach einem der vorstehenden Ansprüche mit dem folgenden zusätzlichen Merkmal:
a. mindestens ein Kopplungsabschnitt (70) ist mit mindestens zwei Kopplungsnoppen (80) versehen ist.

5. Rinnenbaustein (100, 110, 120, 140, 150, 160, 170, 220, 300, 310, 320, 330, 370, 380, 390) nach einem der vorstehenden Ansprüche mit dem folgenden zusätzlichen Merkmal:
a. der von Kopplungsnoppen und Kopplungslöchern freie Mittelteil (76) weist zumindest abschnittsweise einen Querschnitt quer zur Erstreckungsrichtung der Murmelrinne (72) auf, der alleine durch einen Rinnenquerschnitt im Wesentlichen gleichmäßiger Materialdicke gebildet wird, wobei der Rinnenquerschnitt vorzugsweise kreisabschnittsförmig oder schalenförmig ist.

6. Rinnenbaustein (100, 110, 120, 140, 150, 160, 170, 220, 300, 310, 320, 330, 370, 380, 390) nach einem der vorstehenden Ansprüche mit dem folgenden zusätzlichen Merkmal:
a. der von Kopplungsnoppen (80) und Kopplungslöchern (82) freie Mittelteil weist eine minimale Länge in Erstreckungsrichtung der Murmelrinne (72) von einem zweifachen des Grundmaßes (G) auf, vorzugsweise mindestens von einem vierfachen des Grundmaßes (G).

7. Rinnenbaustein (100, 110, 120, 140, 300, 310, 320, 330, 370, 380, 390) nach einem der vorstehenden Ansprüche mit dem folgenden zusätzlichen Merkmal:
a. der Rinnenbaustein (100, 110, 120, 140, 300, 310, 320, 330) ist als Geradenbaustein mit einer bezogen auf eine Horizontalebene geradlinigen Erstreckung ausgebildet,
vorzugsweise mit einem der folgenden zusätzlichen Merkmale:
b. die Murmelrinne (72) weist ein einheitliches Niveau auf, oder
c. die Murmelrinne (72) weist ein von einem Rinnenende (74A) zum anderen Rinnenende (74B) variierendes Niveau auf, insbesondere ein stetig fallendes oder steigendes Niveau oder ein entlang der Erstreckungsrichtung der Murmelrinne (72) einfach oder wiederholt fallendes und steigendes Niveau.

8. Rinnenbaustein (150, 160, 170) nach einem der Ansprüche 1 bis 7 mit dem folgenden zusätzlichen Merkmal:
a. der Rinnenbaustein (150, 160, 170) ist als Kurvenbaustein mit einer in Horizontalrichtung um 90° gekrümmten Erstreckung ausgebildet,
vorzugsweise mit einem der folgenden zusätzlichen Merkmale:
b. die Murmelrinne (72) weist ein einheitliches Niveau auf, oder
c. die Murmelrinne ist als Steilkurvenrinne mit einer außenseitigen Rinnenwandung, die die innenseitige Rinnenwandung übersteigt, ausgebildet, oder
d. die Murmelrinne (72) weist ein von einem Rinnenende zum anderen Rinnenende variierendes Niveau auf, insbesondere ein stetig fallendes oder ein entlang der Erstreckungsrichtung der Murmelrinne einfach oder wiederholt fallendes und steigendes Niveau auf.

9. Rinnenbaustein (140) nach einem der vorstehenden Ansprüche mit dem folgenden zusätzlichen Merkmal:
a. der von Kopplungsnoppen und Kopplungslöchern freie Mittelteil ist als flexibler Mittelteil gestaltet, der zerstörungsfrei eine Verformung gestattet, durch die die Kopplungsabschnitte an den beiden Rinnenenden in mindestens zwei möglichen Relativstellungen positionierbar sind, die um mindestens das einfache Grundmaß (G) in Längsrichtung oder Querrichtung voneinander abweichen,
vorzugweise mit dem zusätzlichen Merkmal:
b. die Murmelrinne weist im Mittelteil eine Verformbarkeit auf, die durch beidseitige Einschnitte (78) erhöht ist.

10. Rinnenbaustein (300, 310, 320, 330, 370, 380) nach einem der vorstehenden Ansprüche mit den folgenden zusätzlichen Merkmalen:
a. mindestens einer der Kopplungsabschnitte (70) im Bereich eines Rinnenendes (74A, 74B) weist einen Kopplungsüberhang (73) auf, der sich in Erstreckungsrichtung über das Rinnenende (74A, 74B) hinaus erstreckt, und
b. der Kopplungsüberhang (73) verfügt über mindestens eine Kopplungsnoppe (80) und/oder über mindestens ein Kopplungsloch (82).

11. Rinnenbaustein (300, 310, 320, 330) nach Anspruch 10 mit dem folgenden zusätzlichen Merkmal:
a. mindestens ein zweiter Kopplungsabschnitt (70) im Bereich des gleichen oder eines anderen Rinnenendes (74A, 74b) weist eine Formgebung auf, die zur Ankopplung eines gleichartigen Rinnenbausteins mit einem Kopplungsabschnitt (70) mit Kopplungsüberhang (73) geeignet ist, so dass der Kopplungsüberhang (73) an diesem zweiten Kopplungsabschnitt unter bündigem Anschluss der Murmelrinnen (72) ankoppelbar ist.

12. Rinnenbaustein (380, 390) nach Anspruch 11 mit den folgenden zusätzlichen Merkmalen:
a. die Kopplungsabschnitte (70) im Bereich beider Rinnenenden (74A, 74B) weist einen Kopplungsüberhang auf (73) auf, und
b. die Kopplungsüberhänge (73) beider Kontaktabschnitte (70) verfügen über mindestens eine Kopplungsnoppe (80) und/oder über mindestens ein Kopplungsloch (82).

13. Bausteinset für eine Murmelbahn mit dem folgenden Merkmal:
a. das Bausteinset verfügt über mindestens zwei Rinnenbausteine (300, 310, 320, 330), die über Kopplungsabschnitte (70) mit Kopplungsüberhängen (73) verfügen, durch die sie unmittelbar aneinander ankoppelbar sind, so dass ihre Murmelrinnen (72) bündig aneinander anschließen,
vorzugsweise mit dem zusätzlichen Merkmal:
b. die mindestens zwei Rinnenbausteine (300, 310, 320, 330) sind jeweils nach einem der Ansprüche 11 bis 12 ausgebildet.

14. Bausteinset oder Baustein nach einem der vorstehenden Ansprüche mit mindestens einem der folgenden Merkmale:
a. das Grundmaß (G) beträgt 8 mm oder 16mm und/oder
b. die Kopplungsnoppen weisen eine kreiszylindrische Grundform und vorzugsweise einen Außendurchmesser von 4,8 mm oder 9,6 mm auf und/oder
c. die lichte Breite der Rinne des mindestens einen Rinnenbausteins beträgt quer zur Erstreckungsrichtung zumindest abschnittsweise zwischen dem 1,6-fachen und dem 2,0-fachen des Grundmaßes (G) und/oder
d. die Bausteine sind aus Kunststoff gefertigt.

15. Murmelbahn (10) mit den folgenden Merkmalen:
a. die Murmelbahn (10) verfügt über eine Mehrzahl von Bausteinen (100, 110, 120, 140, 150, 160, 170, 220; 130, 180, 190), die zumindest teilweise eine Murmelrinne (72) aufweisen, und
b. die Bausteine (100, 110, 120, 140, 150, 160, 170, 220; 130, 180, 190) sind zur Kopplung an korrespondierend ausgestaltete weitere Bausteine der Murmelbahn (10) ausgebildet, wobei sie hierzu eine Mehrzahl von nach oben weisenden Kopplungsnoppen (80) und/oder nach unten weisenden Kopplungslöchern (82) aufweist, die einer horizontalen zweidimensionalen Rasterung mit in Längs- und Querrichtung gleichem Grundmaß (G) folgend angeordnet sind, wobei die Kopplungslöcher (82) zur kraftschlüssig klemmenden Aufnahme von zu Kopplungsnoppen (80) ausgebildet sind, und
c. die Murmelbahn (10) umfasst mindestens einen Baustein (100, 110, 120, 140, 150, 160, 170, 220; 130, 180, 190) nach den Ansprüchen 1 bis 12 oder mindestens ein Bausteinset nach den Ansprüchen 13 oder 14, und
d. die Murmelbahn (10) verfügt über mindestens eine Murmel (40).

## Claims

1. Gutter block (100, 110, 120, 140, 150, 160, 170, 220, 300, 310, 320, 330, 370, 380, 390) for a marble track (10) with the following features:
a. the gutter block (100, 110, 120, 140, 150, 160, 170, 220, 300, 310, 320, 330, 370, 380, 390) is designed to be coupled to correspondingly designed further blocks of the marble track (10), having for this purpose a plurality of upwardly directed coupling studs (80) and downwardly directed coupling holes (82) arranged in accordance with a horizontal two-dimensional grid pattern with the same basic dimension (G) in the longitudinal and transverse directions, the coupling holes (82) being designed to receive coupling studs (80) of the gutter block (100, 110, 120, 140, 150, 160, 170, 220, 300, 310, 320, 330, 370, 380, 390) of the same kind in a force-fit clamping manner, and
b. the gutter block (100, 110, 120, 140, 150, 160, 170, 220, 300, 310, 320, 330, 300, 310, 320, 330, 370, 380, 390) has a marble groove (72) with a first groove end (74A) and a second groove end (74B), and
c. the gutter block (100, 110, 120, 140, 150, 160, 170, 220, 300, 310, 320, 330, 370, 380, 390) has at both groove ends (74A, 74B) laterally offset to the marble groove (72) couplingsections (70) provided with at least one coupling stud (80) and/or at least one coupling hole (82), and
d. the gutter block (100, 110, 120, 140, 150, 160, 170, 220, 300, 310, 320, 330, 370, 380, 390) has a central section (76) between the end coupling sections (70) that is free of coupling studs and preferably free of coupling holes, and
e. the gutter block (100, 110, 120, 140, 150, 160, 170, 220, 300, 310, 320, 330, 370, 380, 390) has at both groove ends (74A, 74B), on both sides of the marble groove (72), a coupling section (70) provided with at least one coupling stud (80) and/or at least one coupling hole (82), the gutter block being designed as a bone-shaped gutter block.

2. Gutter block (100, 110, 120, 140, 150, 160, 170, 220, 300, 310, 320, 330, 370, 380, 390) according to claim 1 with the following additional feature:
a. the coupling sections (70) on both sides of the marble groove (72) are connected at the bottom and equipped with coupling holes (82) so that they allow the reception of coupling studs (80) both laterally offset to the marble groove (72) and under the marble groove (72).

3. Gutter block (100, 110, 120, 140, 150, 160, 170, 220, 300, 310, 320, 330, 370, 380, 390) according to one of claims 1 or 2 with the following additional feature:
a. at least one coupling section (70) is provided with exactly one coupling stud (80) on its upper side, preferably with one coupling section (70) at both groove ends (74A, 74B) on both sides of the marble groove (72) each provided with exactly one coupling stud (80).

4. Gutter block (100, 110, 120, 140, 150, 160, 170, 220, 300, 310, 320, 330, 370, 380, 390) according to one of the preceding claims with the following additional feature:
a. at least one coupling section (70) is provided with at least two coupling studs (80).

5. Gutter block (100, 110, 120, 140, 150, 160, 170, 220, 300, 310, 320, 330, 370, 380, 390) according to one of the preceding claims with the following additional feature:
a. the central section (76) free of coupling studs and coupling holes has at least in sections a cross section transverse to the extension direction of the marble groove (72) that is essentially formed solely by a groove cross section of substantially uniform material thickness, the groove cross section preferably being segment-shaped or shell-shaped.

6. Gutter block (100, 110, 120, 140, 150, 160, 170, 220, 300, 310, 320, 330, 370, 380, 390) according to one of the preceding claims with the following additional feature:
a. the central section free of coupling studs (80) and coupling holes (82) has a minimum length in the extension direction of the marble groove (72) of twice the basic dimension (G), preferably at least four times the basic dimension (G).

7. Gutter block (100, 110, 120, 140, 300, 310, 320, 330, 370, 380, 390) according to one of the preceding claims with the following additional feature:
a. the gutter block (100, 110, 120, 140, 300, 310, 320, 330) is designed as a straight block with a straight extension relative to a horizontal plane,
preferably with one of the following additional features:
b. the marble groove (72) has a uniform level, or
c. the marble groove (72) has a level varying from one groove end (74A) to the other groove end (74B), particularly a continuously falling or rising level or a level that falls and rises simply or repeatedly along the extension direction of the marble groove (72).

8. Gutter block (150, 160, 170) according to one of claims 1 to 7 with the following additional featu re:
a. the gutter block (150, 160, 170) is designed as a curve block with an extension curved by 90° in the horizontal direction,
preferably with one of the following additional features:
b. the marble groove (72) has a uniform level, or
c. the marble groove is designed as a steep curve groove with an outer groove wall exceeding the inner groove wall, or
d. the marble groove (72) has a level varying from one groove end to the other groove end, particularly a continuously falling level or a level that falls and rises simply or repeatedly along the extension direction of the marble groove.

9. Gutter block (140) according to one of the preceding claims with the following additional feature:
a. the central section free of coupling studs and coupling holes is designed as a flexible central section that allows deformation without destruction, by which the coupling sections at the two groove ends can be positioned in at least two possible relative positions differing by at least the simple basic dimension (G) in the longitudinal or transverse direction,
preferably with the additional feature:
b. the marble groove in the central section has increased deformability due to cuts on both sides (78).

10. Gutter block (300, 310, 320, 330, 370, 380) according to one of the preceding claims with the following additional features:
a. at least one of the coupling sections (70) in the area of a groove end (74A, 74B) has a coupling overhang (73) extending in the extension direction beyond the groove end (74A, 74B), and
b. the coupling overhang (73) is provided with at least one coupling stud (80) and/or at least one coupling hole (82).

11. Gutter block (300, 310, 320, 330) according to claim 10 with the following additional feature:
a. at least one second coupling section (70) in the area of the same or another groove end (74A, 74B) has a shape suitable for coupling a similar gutter block with a coupling section (70) with coupling overhang (73) so that the coupling overhang (73) can be coupled to this second coupling section under flush connection of the marble grooves (72).

12. Gutter block (380, 390) according to claim 11 with the following additional features:
a. the coupling sections (70) in the area of both groove ends (74A, 74B) have a coupling overhang (73), and
b. the coupling overhangs (73) of both coupling sections (70) are provided with at least one coupling stud (80) and/or at least one coupling hole (82).

13. Building set for a marble track with the following feature:
a. the building set has at least two gutter blocks (300, 310, 320, 330) provided with coupling sections (70) with coupling overhangs (73) allowing them to be coupled directly to each other so that their marble grooves (72) connect flushly,
preferably with the additional feature:
b. The at least two gutter blocks (300, 310, 320, 330) are each designed according to one of claims 11 to 12.

14. Building set or block according to one of the preceding claims with at least one of the following featu res:
a. the basic dimension (G) is 8 mm or 16 mm and/or
b. the coupling studs have a cylindrical basic shape and preferably an outer diameter of 4.8 mm or 9.6 mm, and/or
c. the clear width of the groove of at least one gutter block is at least in sections between 1.6 times and 2.0 times the basic dimension (G) in the transverse direction of the extension, and/or
d. the blocks are made of plastic.

15. Marble track (10) with the following features:
a. the marble track (10) has a plurality of blocks (100, 110, 120, 140, 150, 160, 170, 220; 130, 180, 190) at least partially provided with a marble groove (72), and
b. the blocks (100, 110, 120, 140, 150, 160, 170, 220; 130,180,190) are designed to be coupled to correspondingly designed further blocks of the marble track (10), having for this purpose a plurality of upwardly directed coupling studs (80) and/or downwardly directed coupling holes (82) arranged in accordance with a horizontal two-dimensional grid pattern with the same basic dimension (G) in the longitudinal and transverse directions, the coupling holes (82) being designed to receive coupling studs (80) in a force-fit clamping manner, and
c. the marble track (10) includes at least one block (100, 110, 120, 140, 150, 160, 170, 220; 130, 180, 190) according to claims 1 to 12 or at least one building set according to claims 13 or 14, and
d. the marble track (10) has at least one marble (40).

## Revendications

1. Bloc de gouttière (100, 110, 120, 140, 150, 160, 170, 220, 300, 310, 320, 330, 370, 380, 390) pour une piste de billes (10) avec les caractéristiques suivantes :
a. le bloc de gouttière (100, 110, 120, 140, 150, 160, 170, 220, 300, 310, 320, 330, 370, 380, 390) est conçu pour être couplé à d'autres blocs de la piste de billes (10) correspondants, ayant à cet effet une pluralité de tenons de couplage (80) orientés vers le haut et de trous de couplage (82) orientés vers le bas disposés selon une grille de repérage horizontale bidimensionnelle avec la même dimension de base (G) dans les directions longitudinale et transversale, les trous de couplage (82) étant conçus pour recevoir les tenons de couplage (80) du bloc de gouttière (100, 110, 120, 140, 150, 160, 170, 220, 300, 310, 320, 330, 370, 380, 390) de la même manière en un ajustement serré, et
b. le bloc de gouttière (100, 110, 120, 140, 150, 160, 170, 220, 300, 310, 320, 330, 370, 380, 390) dispose d'une gouttière à billes (72) avec une première extrémité de la gouttière (74A) et une deuxième extrémité de la gouttière (74B), et
c. le bloc de gouttière (100, 110, 120, 140, 150, 160, 170, 220, 300, 310, 320, 330, 370, 380, 390) dispose à chaque extrémité de la gouttière (74A, 74B) latéralement décalé par rapport à la gouttière à billes (72) des sections de couplage (70) pourvues d'au moins un tenon de couplage (80) et/ou d'au moins un trou de couplage (82), et
d. le bloc de gouttière (100, 110, 120, 140, 150, 160, 170, 220, 300, 310, 320, 330, 370, 380, 390) dispose d'une partie centrale (76) entre les sections de couplage d'extrémité (70), qui est libre de tenons de couplage et de préférence libre de trous de couplage, et
e. le bloc de gouttière (100, 110, 120, 140, 150, 160, 170, 220, 300, 310, 320, 330, 370, 380, 390) a à chaque extrémité de la gouttière (74A, 74B), de chaque côté de la gouttière à billes (72) une section de couplage (70) pourvue d'au moins un tenon de couplage (80) et/ou d'au moins un trou de couplage (82), le bloc de gouttière étant conçu comme un bloc de gouttière en forme d'os.

2. Bloc de gouttière (100, 110, 120, 140, 150, 160, 170, 220, 300, 310, 320, 330, 370, 380, 390) selon la revendication 1 avec la caractéristique supplémentaire suivante :
a. les sections de couplage (70) de chaque côté de la gouttière à billes (72) sont connectées en bas et équipées de trous de couplage (82) de sorte qu'elles permettent la réception de tenons de couplage (80) à la fois latéralement décalés par rapport à la gouttière à billes (72) et sous la gouttière à billes (72).

3. Bloc de gouttière (100, 110, 120, 140, 150, 160, 170, 220, 300, 310, 320, 330, 370, 380, 390) selon l'une des revendications 1 ou 2 avec la caractéristique supplémentaire suivante :
a. au moins une section de couplage (70) est pourvue exactement d'un tenon de couplage (80) sur son côté supérieur, de préférence avec une section de couplage (70) à chaque extrémité de la gouttière (74A, 74B) de chaque côté de la gouttière à billes (72) chacune pourvue exactement d'un tenon de couplage (80).

4. Bloc de gouttière (100, 110, 120, 140, 150, 160, 170, 220, 300, 310, 320, 330, 370, 380, 390) selon l'une des revendications précédentes avec la caractéristique supplémentaire suivante :
a. au moins une section de couplage (70) est pourvue d'au moins deux tenons de couplage (80).

5. Bloc de gouttière (100, 110, 120, 140, 150, 160, 170, 220, 300, 310, 320, 330, 370, 380, 390) selon l'une des revendications précédentes avec la caractéristique supplémentaire suivante :
a. la partie centrale (76) libre de tenons de couplage et de trous de couplage présente au moins en sections une section transversale perpendiculaire à la direction d'extension de la gouttière à billes (72) qui est essentiellement formée uniquement par une section de gouttière de matériau de l'épaisseur de matière essentiellement uniforme, la section de gouttière étant de préférence segmentaire ou en forme de coque.

6. Bloc de gouttière (100, 110, 120, 140, 150, 160, 170, 220, 300, 310, 320, 330, 370, 380, 390) selon l'une des revendications précédentes avec la caractéristique supplémentaire suivante :
a. la partie centrale libre de tenons de couplage (80) et de trous de couplage (82) a une longueur minimale dans la direction d'extension de la gouttière à billes (72) de deux fois la dimension de base (G), de préférence au moins quatre fois la dimension de base (G).

7. Bloc de gouttière (100, 110, 120, 140, 300, 310, 320, 330, 370, 380, 390) selon l'une des revendications précédentes avec la caractéristique supplémentaire suivante :
a. le bloc de gouttière (100, 110, 120, 140, 300, 310, 320, 330) est conçu comme un bloc droit avec une extension linéaire par rapport à un plan horizontal,
de préférence avec l'une des caractéristiques supplémentaires suivantes :
b. la gouttière à billes (72) a un niveau uniforme, ou
c. la gouttière à billes (72) a un niveau variant d'une extrémité de la gouttière (74A) à l'autre extrémité de la gouttière (74B), en particulier un niveau constamment descendant ou montant ou un niveau qui descend et monte simplement ou de manière répétée dans la direction d'extension de la gouttière à billes (72).

8. Bloc de gouttière (150, 160, 170) selon l'une des revendications 1 à 7 avec la caractéristique supplémentaire suivante :
a. le bloc de gouttière (150, 160, 170) est conçu comme un bloc courbe avec une extension courbée de 90° dans la direction horizontale,
de préférence avec l'une des caractéristiques supplémentaires suivantes :
b. la gouttière à billes (72) a un niveau uniforme, ou
c. la gouttière à billes est conçue comme une gouttière à virage serré avec une paroi extérieure de la gouttière dépassant la paroi intérieure de la gouttière, ou
d. la gouttière à billes (72) a un niveau variant d'une extrémité de la gouttière à l'autre extrémité de la gouttière, en particulier un niveau constamment descendant ou un niveau qui descend et monte simplement ou de manière répétée dans la direction d'extension de la gouttière.

9. Bloc de gouttière (140) selon l'une des revendications précédentes avec la caractéristique supplémentaire suivante :
a. la partie centrale libre de tenons de couplage et de trous de couplage est conçue comme une partie centrale flexible qui permet une déformation sans destruction, par laquelle les sections de couplage aux deux extrémités de la gouttière peuvent être positionnées dans au moins deux positions relatives possibles différant d'au moins la dimension de base (G) dans la direction longitudinale ou transversale,
de préférence avec la caractéristique supplémentaire :
b. la gouttière à billes présente dans la partie centrale une déformabilité accrue due à des découpes sur les deux côtés (78).

10. Bloc de gouttière (300, 310, 320, 330, 370, 380) selon l'une des revendications précédentes avec les caractéristiques supplémentaires suivantes :
a. au moins une des sections de couplage (70) dans la zone d'une extrémité de la gouttière (74A, 74B) a un porte-à-faux de couplage (73) s'étendant dans la direction d'extension au-delà de l'extrémité de la gouttière (74A, 74B), et
b. le porte-à-faux de couplage (73) est pourvu d'au moins un tenon de couplage (80) et/ou d'au moins un trou de couplage (82).

11. Bloc de gouttière (300, 310, 320, 330) selon la revendication 10 avec la caractéristique supplémentaire suivante :
a. au moins une deuxième section de couplage (70) dans la zone de la même ou d'une autre extrémité de la gouttière (74A, 74B) a une forme adaptée au couplage d'un bloc de gouttière similaire avec une section de couplage (70) avec porte-à-faux de couplage (73) de sorte que le porte-à-faux de couplage (73) peut être couplé à cette deuxième section de couplage sous connexion affleurante des gouttières à billes (72).

12. Bloc de gouttière (380, 390) selon la revendication 11 avec les caractéristiques supplémentaires suivantes :
a. les sections de couplage (70) dans la zone des deux extrémités de la gouttière (74A, 74B) ont un porte-à-faux de couplage (73), et
b. les porte-à-faux de couplage (73) des deux sections de couplage (70) sont pourvus d'au moins un tenon de couplage (80) et/ou d'au moins un trou de couplage (82).

13. Ensemble de blocs pour une piste de billes avec la caractéristique suivante :
a. l'ensemble de blocs comprend au moins deux blocs de gouttière (300, 310, 320, 330) pourvus de sections de couplage (70) avec porte-à-faux de couplage (73) permettant de les coupler directement l'un à l'autre de sorte que leurs gouttières à billes (72) se raccordent affleurantes,
de préférence avec la caractéristique supplémentaire :
b. les deux blocs de gouttière (300, 310, 320, 330) sont chacun conçus selon l'une des revendications 11 à 12.

14. Ensemble de blocs ou bloc selon l'une des revendications précédentes avec au moins une des caractéristiques suivantes :
a. la dimension de base (G) est de 8 mm ou 16 mm et/ou
b. les tenons de couplage ont une forme cylindrique de base et de préférence un diamètre extérieur de 4,8 mm ou 9,6 mm, et/ou
c. la largeur libre de la gouttière d'au moins un bloc de gouttière est au moins en sections entre 1,6 fois et 2,0 fois la dimension de base (G) dans la direction transversale de l'extension, et/ou
d. les blocs sont fabriqués en plastique.

15. Piste de billes (10) avec les caractéristiques suivantes :
a. la piste de billes (10) comprend une pluralité de blocs (100, 110, 120, 140, 150, 160, 170, 220; 130, 180, 190) pourvus au moins partiellement d'une gouttière à billes (72), et
b. les blocs (100, 110, 120, 140, 150, 160, 170, 220; 130, 180, 190) sont conçus pour être couplés à d'autres blocs correspondants de la piste de billes (10), ayant à cet effet une pluralité de tenons de couplage (80) orientés vers le haut et/ou de trous de couplage (82) orientés vers le bas disposés selon une grille de repérage horizontale bidimensionnelle avec la même dimension de base (G) dans les directions longitudinale et transversale, les trous de couplage (82) étant conçus pour recevoir les tenons de couplage (80) en un ajustement serré, et
c. la piste de billes (10) comprend au moins un bloc (100, 110, 120, 140, 150, 160, 170, 220; 130,180,190) selon les revendications 1 à 12 ou au moins un ensemble de blocs selon les revendications 13 ou 14, et
d. la piste de billes (10) comprend au moins une bille (40).
